# EUROPÄISCHE PATENTSCHRIFT

(11) **EP 0 543 198 B1**
(45) Veröffentlichungstag und Bekanntmachung des Hinweises auf die Patenterteilung: **12.04.1995**
(21) Anmeldenummer: 92118665.6
(22) Anmeldetag: 31.10.1992
(51) Int. Cl.: B21D 43/05

(54) **Ablage- und Umrüststation zwischen den Werkzeugstufen einer Transferpressenlinie**
Supporting-and transforming-station between the presses in a transfer press line
Station de support et de transformation entre les presses d'une ligne de presses de transfert

(30) Priorität: 08.11.1991 DE 4136763
(43) Veröffentlichungstag der Anmeldung: 26.05.1993
(73) Patentinhaber: Umformtechnik ERFURT GmbH, D-99086 Erfurt (DE)
(72) Erfinder: Darr, Uwe, O-5034 Erfurt (DE); Hartung, Wolfgang, O-5082 Erfurt (DE); Schmidt, Steffen, Erfurt (DE)

(56) Entgegenhaltungen:
- EP-A- 523 478
- EP-A- 0 383 168
- DE-C- 3 316 815

## Beschreibung

Die Erfindung betrifft eine Ablage- und Umrüststation zwischen den Werkzeugstufen einer Transferpressenlinie, die zum Zwischenablegen der Blechteile zwecks Überbrückung des Abstandes der Leerstufen, zur Lageveränderung der Blechteile zwischen den Werkzeugstufen sowie zum Umrüsten der teilespezifischen Ablageschablonen und der auswechselbaren Teile der Transfereinrichtung dient.

Aus der EP-A- 383 168, auf der der Oberbegriff des Anspruchs 1 basiert, ist eine Großteil-Stufenpresse mit mehreren hintereinander angeordneten Werkzeugstufen bekannt, bei welcher die Werkstücke mittels saugerbestückten Quertraversen an durch den Werkzeugraum der Presse hindurchführenden Tragschienen längs durch die Stufenpresse geführt werden. Zwischen zwei benachbarten Werkzeugstufen ist jeweils eine Zwischenablagestufe mit einer Vorrichtung zur Veränderung der Lage der Werkstücke in ein bis fünf Freiheitsgraden vorgesehen. Zum Umrüsten der Schablonenträger mit den an die Werkstückkontur angepaßten Ablageschablonen werden diese auf an den Schiebetischen befestigten Rahmen und Absteckbolzen abgesteckt und mit dem Werkzeugsatz gewechselt. Die jeweils am Schiebetisch seitlich neben dem Werkzeugsatz arretierten Ablageschablonen und Saugertraversen erfordern einen zusätzlichen Raumbedarf, der zu einer größeren Pressenständerweite in Durchlaufrichtung der Werkstücke führt.

Des weiteren sind in dem nach dem Anmeldetag veröffentlichten Dokument EP-A- 523478 (Art. 54(3) EPC) bereits Ablage- und Umrüststationen in Leerstufenbereichen einer Transferpressenlinie beschrieben, die zum Umrüsten durch einen Freiraum zwischen den Pressenständern benachbarter Pressen mittels separater Antriebe analog den Schiebetischen ausfahrbar sind und durch bereitstehende, bereits außerhalb der Presse auf das nächste zu bearbeitende Blechteil umgerüstete Stationen ersetzt werden.

Jede Station ist neben den Fahrantrieben mit weiteren Stellantrieben zur Veränderung der Lage der Blechteile in mehreren Freiheitsgraden ausgerüstet.

Nachteilig wirkt sich bei dieser Lösung der erhöhte Hard- und Softwareaufwand durch die erforderliche Verdoppelung aller Stellantriebe für beide Ablage- und Umrüststationen aus.

Der Erfindung liegt das Problem zugrunde, eine Ablage- und Umrüststation nach dem Oberbegriff des Patentanspruchs 1 kostengünstiger zu gestalten, indem die funktionsbestimmenden Teile für die Lageänderung der Blechteile in mehreren Freiheitsgraden einschließlich Hard- und Softwareaufwand zur Antriebsregelung der Stellantriebe nur einmal für jede Leerstufe vorgesehen sind und beim Werkzeugwechsel in der Leerstufe verbleiben.

Erfindungsgemäß wird das durch die im Patentanspruch 1 beschriebenen Merkmale erreicht.

Die Merkmale der Ansprüche 2 bis 6 betreffen zweckmäßige Ausgestaltungen der Ablage- und Umrüststation.

Die Erfindung wird nachstehend an einem Ausführungsbeispiel näher erläutert. Die zugehörigen Zeichnungen zeigen:
- Figur 1:: die Ablage- und Umrüststation in der Vorderansicht in Arbeitsposition
- Figur 2:: die Ablage- und Umrüststation in der Umrüstposition.

Die Transferpressenlinie besteht aus mehreren in Teiletransportrichtung hintereinander aufgestellten einzelnen Pressen, die im Bereich der Pressentische mittels Spannbolzen miteinander verbunden sind sowie mittels einer durchgehenden Antriebswelle mit einem gemeinsamen Antrieb in Wirkverbindung stehen.
Zwischen jeder Werkzeugstufe ist eine Leerstufe vorgesehen, in der sich eine Ablage- und Umrüststation befindet.

Jeder Presse sind separate Pressenständer 11 zugeordnet, deren Breite und Lage auf den Pressentischen 12 so gewählt ist, daß zwischen den Pressenständern 11 benachbarter Pressen ein Freiraum 24 besteht. Zum Teiletransport ist die Transferpressenlinie mit einer 2- bzw. 3-dimensional arbeitenden Transfereinrichtung ausgestattet, an deren längs zur Teiletransportrichtung laufenden Tragschienen 1 austauschbare teilespezifische Aufnahmeelemente befestigt sind.
Als Aufnahmeelemente sind vorzugsweise Saugertraversen 2 vorgesehen, die die Blechteile beim Transport zwischen den Werkzeugstufen auf den zur Lagefixierung dienenden Ablageschablonen 3 in den Leerstufen zwischenlagern. Die Ablageschablonen 3 sind mehrteilig ausgeführt. Mehrere Schablonenelemente sind vorzugsweise auf einem gemeinsamen Schablonenträger 4 befestigt.
Ragen die äußeren Schablonenelemente im Betriebszustand in den Pressenständer hinein, wie in Figur 1 dargestellt, ist beim Umrüstvorgang eine horizontale Verlagerung in Richtung Freiraummitte erforderlich.
Dazu sind die Schablonenträger 4 jeweils auf den äußeren Enden der schwenkbar gelagerten Doppelhebel 6 angeordnet.

An den inneren Enden ist ein Gleitstein 7 in einer Gleitsteinführung verschiebbar gelagert. Die durch beide Gleitsteine 7 ragenden Zapfen 8 sind mit der Spindelmutter 9 eines aus Spindel 19 und Stellantrieb 23 bestehenden Spindelantriebes wirkverbunden.
Der Doppelhebel 6 und der Spindelantrieb sind auf einer im Drehpunkt 20 gelenkig gelagerten Schwenktraverse 5 angeordnet. Je eine Schwenktraverse 5 befindet sich quer zur Drucklaufrichtung im äußeren Bereich der Ablage- und Umrüststation und dient zum bedarfsweisen Schwenken der Blechteile um die y-Achse zwecks Lageorientierung vor dem Transport in die Folgestufe.
Die Lage der Drehachse ist so gewählt, daß sie annähernd mit der Symmetrieachse der Blechteile übereinstimmt, um den Aufwand für erforderliche Korrekturbewegungen infolge Schwenkens zu reduzieren. Weitere Freiheitsgrade zur Lageorientierung der Blechteile ermöglichen der Hubmodul 17 in z-Richtung und die Fahrmodule 13 und 22 in der y- und x-Richtung.
Zum Umrüsten der teilespezifischen Ablageschablonen 3 außerhalb des Pressenraumes dient ein quer zur Teilestransportrichtung aus dem Leerstufenbereich ausfahrbarer Wechselwagen 14, der die Ablagestation im eingefahrenen Zustand U-förmig umschließt. Der Wechselwagen 14 enthält im oberen Bereich einen die Ablagestation umschließenden Rahmen 10, der mittels Hubeinrichtungen 18 vertikal verschiebbar ist.
In der ersten Phase des Umrüstvorganges werden die abgeschwenkten Schablonenträger 4 von einer ersten Zentrier- und Arretiervorrichtung 16 des Wechselwagens 14 übernommen und gleichzeitig von den Doppelhebeln 6 gelöst. Anschließend wird in der zweiten Phase durch vertikale Verschiebung des Rahmens 10 eine zweite Zentrier- und Arretiervorrichtung 21 zur Aufnahme der oberhalb der Ablagestation in Umrüstposition stehenden Saugertraversen 2 betätigt.
Im dargstellten Beispiel werden zeitlich nacheinander je eine der den benachbarten Werkzeugstufen zugeordneten Saugertraversen 2 von den Tragschienen 1 abgekoppelt und dem Wechselwagen 14 übergeben. Der auf diese Weise mit den Saugertraversen 2 und den Ablageschablonen 3 ausgerüstete Wechselwagen 14 wird anschließend analog den Schiebetischen aus dem Leerstufenbereich ausgefahren.
In vorteilhafter Ausführungsform kann ein zweiter, bereits mit neuen Ablageschablonen 3 und Saugertraversen 2 versehener Wechselwagen 14 zeitgleich von der entgegengesetzten Seite in den Leerstufenbereich eingefahren und in umgekehrter Reihenfolge der Umrüstvorgang beendet werden.

## Patentansprüche

1. Ablage- und Umrüststation zwischen den Werkzeugstufen einer Transferpressenlinie, mit auswechselbaren teilespezifischen Ablageschablonen (3) zur Aufnahme der Blechteile, mit Antriebsmodulen (13, 17, 22) zur Veränderung der Lage derselben in mehreren Freiheitsgraden sowie Mitteln zur Aufnahme der auswechselbaren Teile der Transfereinrichtung, d.h. Saugertraversen (2), Saugerspinnen oder Greiferarme, beim Werkzeugwechsel,
dadurch gekennzeichnet,
daß der Station mindestens ein quer zur Teiletransportrichtung aus dem Leerstufenbereich ausfahrbarer - in der Draufsicht gesehen - U-förmig gestalteter Wechselwagen (14) zugeordnet ist, auf dem ein Rahmen (10) mittels Hubeinrichtungen (18) vertikal verschiebbar gelagert ist, der in seiner abgesenkten Position die Ablagestation umschließt und mit Zentrier- und Arretiervorrichtungen zur Aufnahme der Ablageschablonen (3) und/oder der auswechselbaren Teile der Transfereinrichtung versehen ist.

2. Ablage- und Umrüststation nach den Ansprüchen 1 und 2,
dadurch gekennzeichnet,
daß die Saugertraversen (2) bzw. Saugerspinnen beim Werkzeugwechsel jeweils in horizontaler Lage in zwei Etagen übereinander in den Zentrier- und Arretiervorrichtungen (21) des Rahmens (10) abgelegt sind.

3. Ablage- und Umrüststation nach den Ansprüchen 1 und 2,
dadurch gekennzeichnet,
daß die Schablonenträger (4) für die Ablageschablonen (3) zur Verringerung der äußeren Abmessungen auf die Größe des Freiraumes (24) zwischen den Pressenständern (11) zweiteilig ausgeführt und die beiden Teile der Schablonenträger (4) beim Werkzeugwechsel horizontal zur Mitte der Ablagestation hin verschiebbar sind.

4. Ablage- und Umrüststation nach den Ansprüchen 1 und 2,
dadurch gekennzeichnet,
daß die Schablonenträger (4) für die Ablageschablonen (3) zweiteilig ausgeführt und die beiden Teile der Schablonenträger (4) beim Werkzeugwechsel mittels Schwenkantrieben in eine vertikale Lage absenkbar sind.

5. Ablage- und Umrüststation nach Anspruch 5,
dadurch gekennzeichnet,
daß die beiden Teile der Schablonenträger (4) jeweils auf den äußeren Enden eines schwenkbar gelagerten Doppelhebels (6) angeordnet sind, in deren anderen Enden ein einer Gleitsteinführung zugeordneten Gleitstein (7) gelagert ist.

6. Ablage- und Umrüststation nach Anspruch 6,
dadurch gekennzeichnet,
daß die Gleitsteine (7) beider Doppelhebel (6) mit der Spindelmutter (9) eines gemeinsamen Stellantriebes (23) wirkverbunden sind.

## Claims

1. Deposit and retooling station between the tool stages of a transfer moulding press line, having exchangeable part-specific deposit templates (3) for receiving the sheet metal parts, having operating mechanism modules (13, 17, 22) for varying the position of the sheet metal parts in many degrees of freedom as well as having means of receiving the exchangeable parts of the transfer device, i.e. suction cross arms (2), suction spiders or grab arms, during tool changing,
characterized in that
there is associated with the station at least one, in plan view, U-shaped reciprocal carriage (14), which is extendable at right angles to the part-transporting direction out of the empty stage region and on which a frame (10) is supported so as to be vertically displaceable by means of lifting devices (18), which frame in its lowered position encloses the deposit station and is provided with centring and arresting devices for receiving the deposit templates (3) and/or the exchangeable parts of the transfer device.

2. Deposit and retooling station according to claims 1 and 2,
characterized in that
the suction cross arms (2) or suction spiders during tool changing are deposited each in a horizontal position in two decks one above the other in the centring and arresting devices (21) of the frame (10).

3. Deposit and retooling station according to claims 1 and 2,
characterized in that
the template carriers (4) for the deposit templates (3), to reduce the external dimensions to the size of the clearance (24) between the press posts (11), are of a two-part construction and the two parts of the template carriers (4) during tool changing are displaceable horizontally towards the middle of the deposit station.

4. Deposit and retooling station according to claims 1 and 2,
characterized in that
the template carriers (4) for the deposit templates (3) are of a two-part construction and the two parts of the template carriers (4) during tool changing may be lowered by means of part-turn actuators into a vertical position.

5. Deposit and retooling station according to claim 4,
characterized in that
the two parts of the template carriers (4) are disposed in each case on the outer ends of a double lever (6), which is supported so as to be capable of swivelling and in whose other ends is supported a slide block (7) associated with a slide block guide.

6. Deposit and retooling station according to claim 5,
characterized in that
the slide blocks (7) of both double levers (6) are operationally connected to the spindle nut (9) of a common actuator (23).

## Revendications

1. Poste de réception et de préparation entre les étages d'outillage d'une ligne de presses-transfert, avec des gabarits de réception (3) spécifiques aux pièces, interchangeables, destinés à recevoir les pièces en tôle, avec des modules d'entraînement (13, 17, 22) pour modifier leur position en plusieurs degrés de liberté ainsi que des moyens destinés à recevoir les éléments interchangeables du dispositif de transfert, c'est-à-dire les traverses d'aspiration (2), les griffes d'aspiration ou les bras de préhension, lors du changement d'outillage, caractérisé en ce qu'au poste est associé au moins un chariot de changement (14) en U - vu de dessus - pouvant être extrait de la zone d'étages vides, transversalement au sens de transport des pièces, chariot sur lequel est monté un cadre (10) qui peut coulisser verticalement au moyen de dispositifs de levage (18), lequel cadre entoure le poste de réception, dans sa position abaissée, et est doté de dispositifs de centrage et de blocage pour recevoir les gabarits de réception (3) et/ou les pièces interchangeables du dispositif de transfert.

2. Poste de réception et de préparation selon les revendications 1 et 2, caractérisé en ce que les traverses d'aspiration (2) ou les griffes d'aspiration sont déposées, lors du changement d'outillage, en position horizontale, en deux étages superposés, dans les dispositifs de centrage et de blocage (21) du cadre (10).

3. Poste de réception et de préparation selon les revendications 1 et 2, caractérisé en ce que les supports de gabarit (4) pour les gabarits de réception (3) sont réalisés en deux parties, pour réduire les dimensions extérieures aux dimensions de l'espace libre (24) compris entre les montants (11) de la presse et les deux parties des supports des gabarit (4) peuvent coulisser horizontalement vers le milieu du poste de réception, lors du changement d'outillage.

4. Poste de réception et de préparation selon les revendications 1 et 2, caractérisé en ce que les supports de gabarit (4) pour les gabarits de réception (3) sont en deux parties et les deux parties des supports de gabarit (4) peuvent être abaissées dans une position verticale au moyen de mécanismes de pivotement, lors du changement d'outillage.

5. Poste de réception et de préparation selon la revendication 5, caractérisé en ce que les deux parties des supports de gabarit (4) sont placées chacune aux extrémités extérieures d'un double levier (6) monté pivotant, dans les autres extrémités duquel est monté un coulisseau (7) associé à un guidage de coulisseau.

6. Poste de réception et de préparation selon la revendication 6, caractérisé en ce que les coulisseaux (7) des deux doubles leviers (6) sont en liaison active avec l'écrou de broche (9) d'un mécanisme de réglage (23) commun.
